# EUROPÄISCHE PATENTSCHRIFT

(11) **EP 3 074 293 B1**
(45) Veröffentlichungstag und Bekanntmachung des Hinweises auf die Patenterteilung: **28.02.2018**
(21) Anmeldenummer: 15700439.1
(22) Anmeldetag: 09.01.2015
(51) Int. Cl.: B61L 19/06, B61L 25/08

(54) **VERFAHREN ZUR FEHLEROFFENBARUNG BEI EINEM STELLWERKSRECHNERSYSTEM UND STELLWERKSRECHNERSYSTEM**
METHOD FOR REVEALING ERRORS IN A SIGNAL-BOX COMPUTER SYSTEM, AND SIGNAL-BOX COMPUTER SYSTEM
PROCÉDÉ DE RÉVÉLATION D'ERREUR DANS UN SYSTÈME CALCULATEUR DE POSTE D'AIGUILLAGE ET SYSTÈME DE CALCUL DE POSTE D'AIGUILLAGE

(30) Priorität: 29.01.2014 DE 102014201551
(43) Veröffentlichungstag der Anmeldung: 05.10.2016
(73) Patentinhaber: Siemens Aktiengesellschaft, 80333 München (DE)
(72) Erfinder: GEHRKE, Thomas, 38102 Braunschweig (DE)
(86) Internationale Anmeldenummer: PCT/EP2015/050296
(87) Internationale Veröffentlichungsnummer: WO 2015/113792

(56) Entgegenhaltungen:
- EP-A1- 0 645 711
- WO-A2-2011/154343

## Beschreibung

Die Erfindung betrifft ein Verfahren zur Fehleroffenbarung bei einem Stellwerksrechnersystem mit einem Bedienkanal, dessen Eingangssignale signaltechnisch sichere Zustandsmeldungen einer Eisenbahnsicherungsanlage repräsentieren und dessen Ausgangssignale zur Bedienung mindestens eines Elementes, beispielsweise eines Lichtsignals, der Eisenbahnsicherungsanlage ausgebildet sind und auf einem Display visualisiert werden sowie ein Stellwerksrechnersystem zur Durchführung des Verfahrens.

Im Rahmen von Hilfsbedienungen an dem Stellwerksrechnersystem ist sicherzustellen, dass die Entscheidungsgrundlage, d. h. das Meldebild auf dem Display, das dem Bediener angezeigt wird, dem tatsächlichen Zustand der Eisenbahnsicherungsanlage entspricht. Das primäre Ziel der Hilfsbedienung besteht darin, dem Bediener eine möglichst sichere Entscheidungsgrundlage in kritischen Situationen anzubieten. Die Bildsicherung beruht dabei prinzipiell auf den Vergleich zweier Bilder, nämlich dem Bild auf dem Display, das dem Bediener zur Verfügung gestellt wird, und dem Bild eines Referenzsystems, welches dieselbe Darstellung erzeugt.

Bei einem bekannten derartigen System sind dazu ein Bedienkanal und ein Referenzkanal vorgesehen. Diese Rechnerkanäle verarbeiten die Informationen der Eisenbahnsicherungsanlage, welche eine sichere Meldequelle, beispielsweise ein ESTW - elektronisches Stellwerk - darstellt. Der Bedienkanal und der Referenzkanal sind hinsichtlich ihrer Eingangssignale und verwendeten Algorithmen identisch. Bei fehlerfreier Signalverarbeitung stimmen das Referenzbild des Referenzkanals und das Zustandsbild des Bedienkanals überein. Um diese Übereinstimmung festzustellen, werden in beiden Kanälen Prüfsummen ermittelt und im Rahmen der Hilfsbedienung an die sichere Meldequelle zum Vergleich übermittelt.

Bei diesem bekannten Verfahren wird das vollständige Displaybild pixelgenau geprüft. Es wird folglich ein deutlich größerer Bildbereich als notwendig geprüft und mögliche Fehler in einem weniger relevanten oder sogar irrelevanten Bildbereich des Displays können eine Kommandofreigabe verhindern.

Nachteilig ist neben dem Hintergrundtest sämtlicher Bildpixel vor Allem der erhebliche Aufwand für den Prüfsummenvergleich. Damit verbunden sind sehr hohe SIL-Anforderungen an die Einzelsysteme. Die Sicherheitsstufen SIL sind in der CENELEC-Norm EN50129 von SIL 0 - signaltechnisch nicht sicher - bis SIL 4 - signaltechnisch hochgradig sicher - definiert.

Darüber hinaus müssen die Bildschirmgrößen für Zustandsbild und Referenzbild identisch sein, so dass Zoomen während der Hilfsbedienung nicht möglich ist. Aus dem Dokument WO 2011 154 343 A2 ist ein Verfahren und ein System nach den Oberbegriffen der unabhängigen Ansprüche bekannt.

Der Erfindung liegt die Aufgabe zugrunde, ein Verfahren und ein Stellwerksrechnersystem gattungsgemäßer Art anzugeben, welche bei hochgradig sicherer Fehleroffenbarung irrelevante Pixelfehler tolerieren und eine höhere Verfügbarkeit aufweisen, wobei möglichst niedrige SIL-Anforderungen anzustreben sind. Erfindungsgemäß wird die Aufgabe durch das Verfahren nach Anspruch 1 gelöst.

Die Aufgabe wird auch mit einem erfindungsgemäßen Stellwerksrechnersystem nach Anspruch 2 gelöst.

Auf diese Weise erhält der Bediener eine gesicherte Entscheidungsgrundlage, bei der das Sicherungsverfahren wesentlich vereinfacht und tolerant gegen unwesentliche Pixelfehler ist gegenüber der bekannten Lösung mit dem kompletten Auslesen des Bildschirminhaltes und der Rückrechnung in ein Prozessabbild ist das beanspruchte Verfahren wesentlich einfacher, da nicht der gesamte Bildschirminhalt komplett rückgerechnet wird, sondern nur die aktuellen Zustandsänderungen auf optischem Wege, vorzugsweise über QR-Codes, maschinenlesbar übertragen werden und quasi nachgezogen werden.

Die Systementwicklungskosten reduzieren sich, da die SIL-Anforderungen weitgehend in das Referenzsystem als eigenständige Komponente verlagert werden. Im Idealfall ist über den Bedienkanal lediglich ein SIL-Level von 0 erforderlich und für das Referenzsystem ein SIL-Level kleiner als 4, abhängig von der erforderlichen Sicherheit des Gesamtsystems. Somit wird eine klarere Trennung zwischen sicherer und nicht sicherer Funktionalität erreicht. Zudem erlaubt die erfindungsgemäße Lösung auch das Zoomen, da der QR-Code Zustandsinformationen enthält, die nicht vom verwendeten Bild abhängig sind.

Da das Referenzsystem nur den Bildanteil der für den dargestellten Elementzustand signifikanten Text - bzw. Grafik-Pixel auswertet, ist das Verfahren insgesamt deutlich weniger anfällig gegen Pixelfehler als das bekannte Verfahren. Dadurch erhöht sich die Verfügbarkeit des Stellwerkssystems.

Vorteilhaft ist weiterhin, dass die Software des Bedienkanals wegen des niedrigen Sicherheitslevels einfacher getauscht werden kann, ohne die Systemzulassung zu gefährden.

Darüber hinaus besteht der Vorteil, dass die Funktion des Bedienplatzes nur geringfügig für die Ausgabe der Zustandsänderungen in Form von QR-Codes erweitert werden muss. Es ist aber auch möglich, den Bedienplatz unverändert beizubehalten und den QR-Code auf einem separaten Ausgabegerät darzustellen.

In einer besonders zu bevorzugenden Ausführungsform gemäß Anspruch 3 ist vorgesehen, dass der Rücklesekanal zur Ausgabe von ersten Prüfsummen und der Logikkanal zur Ausgabe von zweiten Prüfsummen ausgebildet sind. Die beiden Prüfsummen werden durch das Referenzsystem in der für den Kommandofreigabeprozess üblichen Weise an die sichere Meldequelle, beispielsweise ein ESTW - Elektronisches Stellwerk - oder ein ETCS - European Train Control System - übertragen, um dort miteinander verglichen zu werden.

Nachfolgend wird die Erfindung anhand einer figürlichen Darstellung näher erläutert. Die Figur zeigt wesentliche Baugruppen eines erfindungsgemäßen Stellwerksrechnersystems.

Anstelle der bekannten, im Wesentlichen identischen Rechnerkanäle sind ein als Bedienkanal 1 fungierender Bedienplatzrechner und ein Referenzsystem 2 vorgesehen, die sehr unterschiedliche Algorithmen für sehr unterschiedliche Aufgabenstellungen verwenden.

Der Bedienkanal 1 erzeugt aus signaltechnisch sicheren Meldungen einer Eisenbahnsicherungsanlage 3 mittels einer projektierten Stellwerkslogik ein Prozessabbild 4, welches zur Visualisierung einer entsprechenden Text- und/oder Graphikdarstellung auf einem Display 5 konditioniert wird. Die Bedienung, um z. B. ein Lichtsignal von HALT auf FAHRT zu stellen, muss als Hilfsbedienung ausgeführt werden, weil das Stellwerk ansonsten seine Sicherheitsregeln verletzen würde. Die Hilfsbedienung wird durch den Bedienkanal 1 an das Stellwerk gesendet.

Gleichzeitig mit der Einleitung der Bedienung wird die auf den Display 5 angezeigte Farbdarstellung von dem Referenzsystem 2 hinsichtlich Pixelfehler und Fehler bei der Signalverarbeitung im Bedienkanal 1 überprüft. Dazu werden die bedienungsspezifischen Zustandsänderungen zunächst als QR - Quick Response - Codes erzeugt und von einem QR-Code-Leser 7 eines Rücklesekanals 8 des Referenzsystems 2 ausgelesen. Die entsprechenden Bildpixel werden in einem Rechner 9 in ein maschinenlesbares zweites Prozessabbild 10 gewandelt, welches eine Prüfsummenbildung ermöglicht.

In einem Logikkanal 11 des Referenzsystems 2 wird eine zweite Prüfsumme über ein Prozessabbild 12 dieses Logikkanals 11 gebildet. Das Prozessabbild 12 wird - wie bei dem Bedienkanal das Prozessabbild 4 - direkt aus der projektierten Stellwerkslogik und damit direkt aus den signaltechnisch sicheren Zustandsmeldungen der Eisenbahnsicherungsanlage 3 gebildet.

Die Prüfsummen des Rücklesekanals 8 und des Logikkanals 11 werden von einem Vergleicher 13, der vorzugsweise Bestandteil des signaltechnisch sicheren Bereichs der Stellwerksanlage ist, miteinander verglichen. Nur bei Übereinstimmung der beiden Prüfsummen kann davon ausgegangen werden, dass die Signalverarbeitung in dem Bedienkanal 1 fehlerfrei abgelaufen ist und das Display 5 in den relevanten Pixelbereichen fehlerfrei ist, so dass die Kommandofreigabe erfolgen kann. Bei diesem Sicherungsverfahren werden die für die momentane Bedienhandlung nicht erforderlichen Pixelbereiche des Displays 5 ignoriert, wodurch sich eine hohe Verfügbarkeit des Gesamtsystems ergibt.

Durch das Zusammenspiel von Bedienkanal 1 und Referenzsystem 2 mit den beiden unabhängigen Kanälen 8 und 11 für die Pixelauswertung und für die Prozessauswertung ergibt sich eine hohe signaltechnische Sicherheit, wobei der durch das Referenzsystem 2 gesicherte Bedienkanal 1 ein Sicherheitslevel SIL 0 aufweisen kann. Dadurch beschränkt sich der Funktionsumfang mit SIL größer 0 auf das Referenzsystem 2 und kann - bezogen auf das Gesamtsystem - gegenüber der bekannten Ausführungsform deutlich reduziert werden.

## Patentansprüche

1. Verfahren zur Fehleroffenbarung bei einem Stellwerksrechnersystem mit einem Bedienkanal (1), dessen Eingangssignale signaltechnisch sichere Zustandsmeldungen einer Eisenbahnsicherungsanlage (3) repräsentieren und dessen Ausgangssignale zur Bedienung mindestens eines Elementes, beispielsweise eines Lichtsignals, der Eisenbahnsicherungsanlage (3) ausgebildet sind und auf einem Display (5) visualisiert werden, **dadurch gekennzeichnet,**
**dass** bei Einleitung der Bedienung des Elementes nur bedienungsspezifische Zustandsänderungen als optisch kodierte, insbesondere QR - Quick Response - kodierte, elementspezifische Pixeldaten des Displays (5) erzeugt und von einem Rücklesekanal (8) gelesen werden und mit elementspezifischen Daten eines Prozessabbildes (12) der signaltechnisch sicheren Zustandsmeldungen verglichen werden.

2. Stellwerksrechnersystem mit Fehleroffenbarung, wobei das Stellwerksrechnersystem einen Bedienkanal (1), dessen Eingangssignale signaltechnisch sichere Zustandsmeldungen einer Eisenbahnsicherungsanlage (3) repräsentieren und dessen Ausgangssignale zur Bedienung mindestens eines Elementes, beispielsweise eines Lichtsignals, einer Eisenbahnsicherungsanlage (3) ausgebildet sind, und ein Display, auf dem die Ausgangssignale des Bedienkanals (1) visualisiert werden, einen Vergleicher (13) und ein Referenzsystem (2) aufweist,
**dadurch gekennzeichnet, dass** das Stellwerksrechnersystem ausgebildet ist bei Einleitung der Bedienung des Elementes nur bedienungsspezifische Zustandsänderungen als optisch kodierte elementenspezifische Pixeldaten des Displays (5) zu erzeugen, und das Referenzsystem (2) einen Rücklesekanal (8) zum Lesen optisch kodierter, insbesondere QR - Quick Response - kodierter, elementspezifischer Pixeldaten des Displays (5) und einen Logikkanal (11) zum Erzeugen eines Prozessabbildes (12) der signaltechnisch sicheren Zustandsmeldungen der Eisenbahnsicherungsanlage (2) aufweist, wobei der Rücklesekanal (8) und der Logikkanal (11) mit dem Vergleicher (13) verbunden sind.

3. Stellwerksrechnersystem nach Anspruch 2,
**dadurch gekennzeichnet,**
**dass** der Rücklesekanal (8) zur Ausgabe von ersten Prüfsummen und der Logikkanal (11) zur Ausgabe von zweiten Prüfsummen ausgebildet sind.

## Claims

1. Method for revealing errors in a signal-box computer system having an operating channel (1), the input signals of which represent state indications of a railway safety system (3) that are secure with regard to signalling and the output signals of which are designed for the operation of at least one element, for example a light signal, of the railway safety system (3) and are visualised on a display (5),
**characterised in that**
when the operation of the element is initiated, only operation-specific state changes are generated as optically coded, in particular QR - Quick Response - coded, element-specific pixel data of the display (5) and are read by a readback channel (8) and compared with element-specific data of a process image (12) of the state indications that are secure with regard to signalling.

2. Signal-box computer system with error revelation, wherein the signal-box computer system has an operating channel (1), the input signals of which represent state indications of a railway safety system (3) that are secure with regard to signalling and the output signals of which are designed for the operation of at least one element, for example a light signal, of a railway safety system (3), and a display, on which are visualised the output signals of the operating channel (1), a comparator (13) and a reference system (2),
**characterised in that**
the signal-box computer system is designed, when the operation of the element is initiated, to generate only operation-specific state changes as optically coded element-specific pixel data of the display (5), and the reference system (2) has a readback channel (8) for reading optically coded, in particular QR - Quick Response - coded, element-specific pixel data of the display (5) and a logic channel (11) for generating a process image (12) of the state indications of the railway safety system (2) that are secure with regard to signalling, wherein the readback channel (8) and the logic channel (11) are connected to the comparator (13).

3. Signal-box computer system according to claim 2,
**characterised in that**
the readback channel (8) is designed to output first checksums and the logic channel (11) is designed to output second checksums.

## Revendications

1. Procédé de révélation d'erreur dans un système informatique de poste d'aiguillage, comprenant un canal (1) de commande, dont les signaux d'entrée représentent des messages d'état sécurisés en technique du signal d'une installation (3) de sécurisation de voie ferrée et dont les signaux de sortie sont constitués pour commander au moins un élément, par exemple un signal lumineux, de l'installation (3) de sécurisation de voie ferrée et sont visualisés sur un écran (5),
**caractérisé**
**en ce que**, au commencement de la commande de l'élément, on ne produit, comme données de pixel codées optiquement, notamment codées QR - Quick Response -, spécifiques à l'élément, que des variations d'état spécifiques à la commande, et on les lit par un canal (8) de lecture en retour et on les compare à des données spécifiques à un élément d'une reproduction (12) de processus des messages d'état sécurisés en technique du signal.

2. Système informatique de poste d'aiguillage à révélation d'erreur, dans lequel le système informatique de poste d'aiguillage a un canal (1) de commande, dont les signaux d'entrée représentent des messages d'état sécurisés en technique du signal d'un système (3) de sécurisation d'une voie ferrée et dont les signaux de sortie sont constitués pour commander au moins un élément, par exemple un signal lumineux, d'un système (3) de sécurisation d'une voie ferrée, et un écran sur lequel les signaux de sortie du canal (1) de commande sont visualisés, un comparateur (13) et un système (2) de référence,
**caractérisé**
**en ce que** le système informatique de poste d'aiguillage est constitué pour ne produire, au commencement de la commande de l'élément, comme données de pixel, codées optiquement et spécifiques à l'élément, de l'affichage (5), que des variations d'état spécifiques à la commande et le système (2) de référence a un canal (8) de lecture en retour pour lire des données de pixel, codées optiquement, notamment codées QR - Quick Response -, spécifiques à un élément, de l'écran (5) et un canal (11) logique pour produire une reproduction (12) de processus des messages d'état sécurisés en technique du signal du système (2) de sécurisation de voie ferrée, le canal (8) de lecture en retour et le canal (11) logique étant reliés au comparateur (13).

3. Système informatique de poste d'aiguillage suivant la revendication 2,
**caractérisés**
**en ce que** le canal (8) de lecture en retour est constitué pour sortir des premières sommes de contrôle et le canal (11) logique pour sortir des deuxièmes sommes de contrôle.
